# EUROPÄISCHE PATENTSCHRIFT

(11) **EP 3 230 079 B1**
(45) Veröffentlichungstag und Bekanntmachung des Hinweises auf die Patenterteilung: **01.08.2018**
(21) Anmeldenummer: 15816116.6
(22) Anmeldetag: 10.12.2015
(51) Int. Cl.: B42D 25/29, B42D 25/373

(54) **MEHRSCHICHTKÖRPER UND VERFAHREN ZU DESSEN HERSTELLUNG**
MULTI-LAYER BODY AND METHOD FOR PRODUCING SAME
CORPS MULTICOUCHE ET PROCÉDÉ DE FABRICATION DUDIT CORPS MULTICOUCHE

(30) Priorität: 10.12.2014 DE 102014118366
(43) Veröffentlichungstag der Anmeldung: 18.10.2017
(73) Patentinhaber: OVD Kinegram AG, 6301 Zug (CH)
(72) Erfinder: SCHILLING, Andreas, 6332 Hagendorn (ZG) (CH)
(74) Vertreter: Louis Pöhlau Lohrentz
(86) Internationale Anmeldenummer: PCT/EP2015/079309
(87) Internationale Veröffentlichungsnummer: WO 2016/092040

(56) Entgegenhaltungen:
- WO-A2-2006/084686
- DE-B3-102009 032 697

## Beschreibung

Die Erfindung betrifft einen Mehrschichtkörper und ein Verfahren zu dessen Herstellung. Ferner betrifft die Erfindung ein Sicherheitselement mit einem solchen Mehrschichtkörper sowie ein Sicherheitsdokument mit einem solchen Sicherheitselement.

Mehrschichtkörper finden häufig Anwendung als Sicherheitselemente zur Fälschungssicherung und Authentifizierung von Sicherheitsdokumenten, Banknoten, Produktverpackungen und dergleichen. Es handelt sich dabei um Systeme aus mehreren Schichten, beispielsweise gedruckten Schichten, Reliefstrukturen, Reflexionsschichten und Ähnlichem. In ihrer Gesamtheit bilden diese Schichten dekorative, informative und/oder funktionale Motive und Strukturen aus, wobei sich die Schichten dabei gegenseitig ergänzen.

Da die Strukturen der einzelnen Schichten bei der Ausbildung des Gesamtmotivs zusammenwirken, ist es von Bedeutung, dass diese Strukturen im Register, also in einer festen relativen Lagebeziehung zueinander aufgebracht werden. Dies ist jedoch in der Herstellung oft nur sehr aufwändig zu verwirklichen und erhöht den Fertigungsaufwand und die Fertigungskosten beträchtlich. Gleichzeitig ist die Registergenauigkeit von mehreren Schichten zueinander ein wichtiges Merkmal, um die Fälschungssicherheit zu erhöhen.

Unter Registergenauigkeit ist eine Lagegenauigkeit zweier oder mehr Elemente und/oder Schichten relativ zueinander zu verstehen. Dabei soll sich die Registergenauigkeit innerhalb einer vorgegebenen Toleranz bewegen und dabei möglichst gering sein. Gleichzeitig ist die Registergenauigkeit von mehreren Elementen und/oder Schichten zueinander ein wichtiges Merkmal, um die Fälschungssicherheit zu erhöhen. Die lagegenaue Positionierung kann dabei insbesondere mittels optisch detektierbarer Passermarken oder Registermarken erfolgen. Diese Passermarken oder Registermarken können dabei entweder spezielle separate Elemente oder Bereiche oder Schichten darstellen oder selbst Teil der zu positionierenden Elemente oder Bereiche oder Schichten sein.

Das Dokument DE 10 2009 032 697 B3 offenbart einen Mehrschichtkörper nach dem Oberbegriff des Anspruchs 1. Aufgabe der vorliegenden Erfindung ist es, einen Mehrschichtkörper sowie ein Verfahren zu dessen Herstellung bereitzustellen, der ein ansprechendes optisches Erscheinungsbild bei einfacher Fertigung aufweist. Es ist ferner Aufgabe der vorliegenden Erfindung, optisch ansprechende Sicherheitselemente und Sicherheitsdokumente auf Grundlage solcher Mehrschichtkörper bereitzustellen. Erfindungsgemäß wird diese Aufgabe mit einem Mehrschichtkörper nach Anspruch 1, einem Verfahren nach Anspruch 30 und 31, einem Sicherheitselement nach Anspruch 37 und einem Sicherheitsdokument nach Anspruch 38 gelöst.

Ein solcher Mehrschichtkörper umfasst:
- eine Trägerfolie,
- eine auf der Oberfläche der Trägerfolie angeordnete partielle Reflexionsschicht, die in einem ersten Bereich zumindest teilweise transparent und in einem zweiten Bereich opak ist,
- eine auf einer Oberfläche der Trägerfolie und/oder der der Trägerfolie abgewandten Seite der Reflexionsschicht angeordnete partielle Dekorschicht, die in einem dritten Bereich vorhanden und in einem vierten Bereich nicht vorhanden ist,
wobei der erste Bereich mit dem dritten Bereich überlappt und der zweite Bereich mit dem dritten und dem vierten Bereich überlappt.

Ein Verfahren zum Herstellen eines solchen Mehrschichtkörpers umfasst die Schritte:
- Bereitstellen einer Trägerfolie,
- Aufbringen einer partiellen Reflexionsschicht auf die Oberfläche der Trägerfolie, wobei die Reflexionsschicht in einem ersten Bereich zumindest teilweise transparent und in einem zweiten Bereich opak ist,
- Aufbringen einer partiellen Dekorschicht auf eine Oberfläche der Trägerfolie und/oder die der Trägerfolie abgewandte Seite der Reflexionsschicht, wobei die Dekorschicht in einem dritten Bereich der Oberfläche aufgebracht wird und in einem vierten Bereich der Oberfläche nicht aufgebracht wird,
wobei der erste Bereich mit dem dritten Bereich überlappt und der zweite Bereich mit dem dritten und dem vierten Bereich überlappt.

Ein Verfahren zum Herstellen eines Sicherheitsdokuments umfasst die Schritte:
- Bereitstellen einer Trägerfolie mit einer partiellen Reflexionsschicht, wobei die Reflexionsschicht in einem ersten Bereich zumindest teilweise transparent und in einem zweiten Bereich opak ist,
- Aufbringen einer partiellen Dekorschicht auf eine Oberfläche des Sicherheitsdokuments, wobei die Dekorschicht in einem dritten Bereich der Oberfläche aufgebracht wird und in einem vierten Bereich der Oberfläche nicht aufgebracht wird,
- Übertragen der partiellen Reflexionsschicht auf die Dekorschicht, so dass der erste Bereich mit dem dritten Bereich überlappt und der zweite Bereich mit dem dritten und dem vierten Bereich überlappt.

Ein auf diese Weise erhaltener Mehrschichtkörper kann Anwendung als ein Sicherheitselement zur Authentifizierung von Sicherheitsdokumenten wie Banknoten, Wertpapieren, Ausweisdokumenten, Führerscheinen, Kreditkarten, Pass- oder Visadokumenten finden. Zusätzlich sind auch rein dekorative Anwendungen denkbar, wo der Mehrschichtkörper nicht als Sicherheitselement fungieren müsste, sondern nur als visuell attraktives Merkmal.

Bei einem Sicherheitselement kann es sich beispielsweise um eine Laminierfolie, eine Prägefolie, eine Klebefolie oder dergleichen handeln, von der der Mehrschichtkörper auf ein Objekt übertragen werden kann. Auch Sicherheitsstreifen, Sicherheitsfäden, Sicherheitsfenster oder Datenseiten aus z. B. Polycarbonat oder dergleichen zur Integration in Dokumente sind denkbar.

Da der opake Bereich der Reflexionsschicht sowohl den mit der Dekorschicht versehenen dritten Bereich als auch den dekorfreien vierten Bereich überlappt, maskiert der opake zweite Bereich also die Grenzlinie des Dekors. Mit anderen Worten können sowohl die Dekor- als auch die Reflexionsschicht mit einem gewissen Registerfehler, das heißt mit einer gewissen Lagetoleranz oder Lageungenauigkeit relativ zueinander aufgebracht werden, was aufgrund dieser Maskierung visuell nicht bemerkbar ist.

Man erhält so einen optisch ansprechenden Mehrschichtkörper, ohne dass besondere Maßnahmen getroffen werden müssen, um eine hohe Registerhaltigkeit sicherzustellen. Damit wird die Herstellung eines solchen Mehrschichtkörpers deutlich vereinfacht und kann mit geringen Herstellungskosten und einem geringen Maß an Ausschuss durchgeführt werden.
In gewissen Spezialfällen kann es sogar vorteilhaft sein, die Dekorschicht vollflächig aufzubringen, was ein sehr kostengünstiges Herstellungsverfahren sein kann.

Unter einer Schicht wird hierbei ein flächiges Gebilde verstanden. Eine Schicht kann homogen sein oder selbst wiederum mehrere vollflächige oder partielle, insbesondere gerasterte Lagen aufweisen. Unter einem Raster wird dabei eine Abfolge von transparenten und opaken Bereichen verstanden, die regelmäßig oder unregelmäßig, insbesondere stochastisch sein kann und auch eine zusätzliche, insbesondere nicht stochastische Information tragen kann. Die opaken Bereiche sind Rasterelemente unterschiedlichster Form, z. B. Rasterpunkte oder Rasterlinien oder andere grafische Motive. Zwischen den Rasterelementen sind jeweils transparente Bereiche angeordnet. Ein Raster ist dabei vorzugsweise vom Auge nicht auflösbar. Es sind aber auch gröbere Raster möglich. Insbesondere können hiermit attraktive kontinuierlich verlaufende Übergänge zwischen z. B. diffraktiven metallischen Bereichen und gedruckten Bereichen geschaffen werden.

Unter einer Überlappung zweier Bereiche wird verstanden, dass zumindest eine zur Flächennormalen auf eine Sichtfläche des Mehrschichtkörpers parallel verlaufende Gerade existiert, die beide Bereiche schneidet.

Ein opaker Bereich ist ein Bereich mit einer Transmissivität von weniger als 30 %, bevorzugt von weniger als 20 %, besonders bevorzugt von weniger als 10 %.

Ein transparenter Bereich ist ein Bereich mit einer Transmissivität von mehr als 30 %, bevorzugt von mehr als 50 %, besonders bevorzugt von mehr als 70 %.

Bevorzugt umfasst die Dekorschicht zumindest einen Farbstoff, ein Pigment, eine Metallschicht, ein Effektpigment, ein Dünnfilmschichtsystem, ein magnetisches Dünnfilmschichtsystem, und/oder ein cholesterisches Flüssigkristallsystem.

Die genannten Bestandteile der Dekorschicht können auch kombiniert werden, um so komplexe Dekore zu erhalten, die nur schwer nachzuahmen sind und eine hohe Fälschungssicherheit und/oder eine hohe visuelle Attraktivität gewährleisten.

Es ist dabei bevorzugt, wenn der dritte Bereich zumindest ein Motiv, ein Bild, ein Symbol, ein Logo und/oder ein alphanumerisches Zeichen ausbildet.

Bei Anwendungen für z. B. ID-Dokumente kann der dritte Bereich vorteilhafterweise auch individualisierte und/oder personalisierte Informationen aufweisen, wie z. B. Namen, Foto, Geburtsdaten, o. ä.

Diese Elemente können einzeln, aber auch in Kombination vorliegen und können rein dekorativ, aber auch informativ sein, also beispielsweise den Nennwert einer Banknote oder dergleichen angeben.

Ferner ist es bevorzugt, wenn die Dekorschicht eine ein- oder mehrfarbige Raster- oder Vektorgraphik ist oder umfasst.

Auf diese Weise können besonders ansprechende Dekore realisiert werden.

Vorzugsweise beträgt dabei eine Schichtdicke der Dekorschicht von 5 nm bis 500 µm, bevorzugt von 50 nm bis 100 µm, besonders bevorzugt von 500 nm bis 50 µm. Es ist weiter bevorzugt, wenn die Reflexionsschicht zumindest teilweise, insbesondere im ersten Bereich, als Metallschicht, bevorzugt aus Al, Cr, Cu, Ag, Au oder Legierungen/Kombinationen davon ausgebildet ist.

Die genannten Metalle können auch miteinander kombiniert werden, um so komplexere optische Eindrücke zu verwirklichen

In einer weiteren Ausführungsform ist der erste Bereich als Raster aus ersten Teilbereichen, in denen die Reflexionsschicht vorliegt, und zweiten Teilbereichen, in denen die Reflexionsschicht nicht vorliegt, ausgebildet.

Obwohl also Teilbereiche vorliegen, in denen eine Reflexionsschicht im ersten Bereich vorliegt, ist der erste Bereich aufgrund der Rasterung noch immer transparent im Sinne der oben angeführten Definition. Durch die Rasterung können weitere graphische Effekte realisiert werden. Insbesondere ist es möglich, dass im ersten Bereich die Dekorschicht durch die Reflexionsschicht sichtbar ist, wobei gleichzeitig durch die Rasterung ein leicht metallischer Eindruck entsteht.

Bevorzugt ist dabei, dass das Raster ein Punkt- oder Linienraster ist. Es können aber auch völlig beliebige Raster Verwendung finden, z. B. stochastische Raster oder Raster, die eine insbesondere nicht stochastische Zusatzinformation tragen.

Die Punkte oder Linien des Rasters können dabei regelmäßig angeordnet sein, gemäß einer vorgegebenen Funktion variieren oder auch stochastisch verteilt sein. Die Rasterpunkte eines Punktrasters können im einfachsten Fall kreisförmig sein, aber auch beliebige andere Geometrien besitzen. Auch mikrostrukturierte Informationen, wie Texte oder Logos können in die Rasterpunkte eingeschrieben sein.

Es ist ferner bevorzugt, wenn eine Rasterweite des Rasters unterhalb der Auflösungsgrenze des menschlichen Auges liegt und insbesondere von 5 µm bis 300 µm, bevorzugt von 30 µm bis 200 µm beträgt.

Das Raster ist also vom menschlichen Auge nicht aufzulösen und ist lediglich als der Dekorschicht überlagerter Effekt, beispielsweise als leichter metallischer Eindruck (mit oder ohne zusätzliche diffraktive optische Effekte), zu erkennen.
In einer weiteren Ausführungsform variiert der Transparenzgrad (das Verhältnis von Rasteröffnung zu Rasterweite)über den ersten Bereich hinweg, bevorzugt gemäß einem vorgegebenen Gradienten entlang zumindest einer Raumrichtung. Die Rasteröffnung ist dabei jeweils der transparente Bereich zwischen zwei opaken Rasterelementen. Die Rasterweite ist der Abstand zweier opaker Rasterelemente.

Hierdurch kann die Transparenz und/oder der metallische Eindruck im ersten Bereich variiert werden, wodurch zusätzliche, optisch ansprechende Effekte realisiert werden können. Hierdurch kann beispielsweise ein kontinuierlicher oder stufenweiser Übergang zwischen dem transparenten und dem opaken Bereich der Reflexionsschicht geschaffen werden oder eine Variation des metallischen Eindrucks über das Raster hinweg verwirklicht werden.

Insbesondere die Kombination eines gedruckten Farbeffektes mit einem scheinbar taktilen Reliefeffekt ist visuell sehr ansprechend und eignet sich hervorragend als Sicherheitsmerkmal. Der scheinbar taktile Reliefeffekt z. B. in Form einer Freiformfläche oder Linse kann dabei mittels diffraktiver Strukturen erzeugt werden, die so ausgebildet ist, dass deren Gitterlinien im Wesentlichen den Umrisslinien der Freiformfläche folgen, wobei sich der Abstand der Gitterlinien vom Mittelbereich der Freiformfläche aus zu deren Rand hin kontinuierlich verändert. Der Effekt einer scheinbar gewölbten Freiformfläche lässt sich aber auch mit statistischer Variation von bestimmten Strukturparametern erzeugen, oder auch mit Strukturen, die einen gleichbleibenden Abstand der Gitterlinien, aber eine variierende Strukturtiefe besitzen.

Es ist ferner zweckmäßig, wenn die ersten Teilbereiche 20 % bis 80 %, bevorzugt 30% bis 70 %, weiter bevorzugt 20 % bis 50 % der Fläche des ersten Bereichs abdecken.

Bei einer derartigen Flächenbedeckung durch die Reflexionsschicht erscheint der erste Bereich für das menschliche Auge noch immer weitgehend transparent. Ein praktisch vollständig opak-metallischer Eindruck entsteht erst bei Abdeckungen von mehr als 90 %.

In einer weiteren Ausführungsform weist die Dekorschicht zumindest teilweise eine Rasterstruktur auf, die mit dem Raster der Reflexionsschicht einen Moire-Effekt ausbildet.

Auch hierdurch können zusätzliche optische Effekte erzeugt werden, die sowohl ansprechende Designs erzeugen als auch die Fälschungssicherheit des Mehrschichtkörpers erhöhen können.

Es ist weiter bevorzugt, wenn der zweite Bereich eine Grenzlinie zwischen dem dritten und dem vierten Bereich vollständig überdeckt.

Es wird also die gesamte Außenkontur (die Außenkontur entspricht der Grenzlinie) der Dekorschicht von dem opaken Bereich der Reflexionsschicht überdeckt, so dass eventuelle Registerfehler über die gesamte Außenkontur hinweg kaschiert werden können.

Dabei ist es besonders bevorzugt, wenn der zweite Bereich sich an jedem Punkt der Grenzlinien senkrecht zur Grenzlinie um jeweils eine Länge in den dritten und den vierten Bereich erstreckt, wobei die Länge zumindest dem Betrag einer beim Erzeugen der Dekorlage auftretenden Registertoleranz entspricht.

Wenn beispielsweise die Registertoleranz in einer Richtung oder Ausdehnung (z. B. nur in X-Richtung oder nur in Y-Richtung) 1 mm (also plus/minus 1 mm) beträgt, dann ist bevorzugt die genannte Länge 1 mm. D. h. der zweite Bereich ist in diesem Beispiel in einer Richtung oder Ausdehnung bevorzugt 2 mm breit, damit der gesamte Toleranzbereich von plus/minus 1 mm = 2 mm von dem zweiten Bereich abgedeckt ist. Bewegt sich die Registertoleranz in zwei Richtungen gleichzeitig, also z. B. gleichzeitig in X- und Y-Richtung, dann muss die entsprechende Registertoleranz für eine Richtung aus dem vorigen Beispiel mit $\sqrt{2}$ multiplizieren, also mit ca. 1,414. Das heißt, dass die Registertoleranz in einer Richtung oder Ausdehnung (z. B. nur in X-Richtung oder nur in Y-Richtung) beispielsweise etwa 1,414 mm (also plus/minus 1,414 mm) beträgt, also ist bevorzugt die genannte Länge 1,414 mm. D. h. der zweite Bereich ist in diesem Beispiel in einer Richtung oder Ausdehnung bevorzugt 2,828 mm breit, damit der gesamte Toleranzbereich von plus/minus 1,414 mm = 2,828 mm von dem zweiten Bereich abgedeckt ist.

Hierdurch wird die beschriebene vollständige Kaschierung von Registerfehlern über die gesamte Außenkontur der Dekorschicht bei gleichzeitig minimaler

Flächenabdeckung durch den opaken Bereich erzielt. Durch die symmetrische Ausdehnung des opaken Bereichs der Reflexionsschicht entlang der Außenkontur wird gleichzeitig eine ansprechende Umrandung des sichtbaren Bereichs der Dekorschicht geschaffen.

Zweckmäßigerweise beträgt diese Länge 0,2 mm bis 2 mm, bevorzugt 0,5 mm bis 0,8 mm.

Dies entspricht der doppelten Registertoleranz, die bei gängigen Auftragsverfahren für die Dekorschicht auftritt, so dass derartige Fehler zuverlässig abgedeckt werden.

In einer weiteren Ausführungsform ist die Reflexionsschicht zumindest teilweise, insbesondere im zweiten Bereich, als HRI-Schicht (HRI = high refractive index), insbesondere aus ZnS, TiO₂, aus transparenten Dünnschichtsystemen, insbesondere als alternierende Abfolge aus HRI- und LRI-Schichten (LRI = low refractive index), oder auch aus sog. Nanocomposites, ausgebildet.

Besonders ansprechend sind Kombinationen aus metallischen Bereichen, insbesondere in einem gerasterten transparenten Bereich und HRI-Schichten. Selbstverständlich sind auch andere Kombinationen und Verteilungen möglich, um ansprechende Effekte zu erzielen.

Zweckmäßigerweise beträgt dabei eine Schichtdicke der Reflexionsschicht 5 nm bis 5000 nm, bevorzugt 20 nm bis 100 nm.

Es ist ferner vorteilhaft, wenn der Mehrschichtkörper wenigstens eine Replizierschicht mit einem Oberflächenrelief aufweist oder umfasst.

Hierdurch kann eine Vielzahl von weiteren optischen Effekten, insbesondere von dreidimensional wirkenden Effekten erzeugt werden, die das Erscheinungsbild des Mehrschichtkörpers verbessern und die Fälschungssicherheit erhöhen. Die Replizierschicht kann insbesondere direkt benachbart zu der Reflexionsschicht angeordnet sein, sodass die Reflexionsschicht dem Oberflächenrelief folgt und dessen optische Effekte verstärken kann. Diese erste Replizierschicht liegt dann erfindungsgemäß in Sichtrichtung vor der Dekorschicht. Diese erste Replizierschicht kann als Dekoration oder optischen Effekt ein einzelnes Motiv aufweisen, insbesondere im Register zu anderen Dekorbereichen oder auch ein Endlosmuster, welches unregistriert oder auch im Register zu anderen Dekorbereichen vorliegen kann.

Es ist weiterhin möglich, eine zweite Replizierschicht in Sichtrichtung hinter der Dekorschicht anzuordnen, insbesondere kombiniert mit einer zweiten Reflexionsschicht. Die Replizierschicht ist dann bevorzugt durch die transparenten Bereiche der Dekorschicht hindurch sichtbar und erzeugt einen weiteren optisch variablen Effekt. In Kombination mit der oben erwähnten ersten Replizierschicht und der Dekorschicht lassen sich somit noch vielfältigere optische Effekte erzeugen. Diese zweite Replizierschicht kann als Dekoration oder optischer Effekt ein einzelnes Motiv aufweisen, insbesondere im Register zu anderen Dekorbereichen oder auch ein Endlosmuster, welches unregistriert oder auch im Register zu anderen Dekorbereichen vorliegen kann. Insbesondere können die Motive und/oder Muster der ersten und zweiten Replizierschicht zueinander im Register vorliegen.

Bevorzugt umfasst dabei das Oberflächenrelief eine oder mehrere Reliefstrukturen ausgewählt aus der Gruppe diffraktives Gitter, Hologramm, Blazegitter, Lineargitter, Kreuzgitter, Hexagonalgitter, asymmetrische oder symmetrische Gitterstruktur, retroreflektierende Struktur, Mikrolinse, Mikroprisma, Fresnellinsenstruktur, Freiformfresnellinsenstruktur, Beugungsstruktur Nullter Ordnung, Mottenaugenstruktur oder anisotrope oder isotrope Mattstruktur, oder eine Überlagerung von zwei oder mehr der vorgenannten Reliefstrukturen.

Die Gitterparameter der diffraktiven Strukturen können dabei konstant sein oder sich kontinuierlich ändern; in kleinen Teilbereichen konstant sein, wobei benachbarte Teilbereiche unterschiedliche Gitterparameter aufweisen; oder aber auch statistisch variiert sein. Bei den genannten Überlagerungen sind auch Kombinationen der Variation der Gitterparameter denkbar, d. h. z. B. eine Überlagerung einer sich kontinuierlich ändernden Struktur mit einer sich statistisch ändernden Struktur.

Es ist ferner zweckmäßig, wenn eine Schichtdicke der Replizierschicht von 50 nm bis 50 µm, bevorzugt von 200 nm bis 1 µm beträgt.

Bevorzugt besteht die Trägerfolie insbesondere aus PET (Polyethylenterephthalat), PEN (Polyethylennaphthalat) oder BOPP (biaxially oriented polypropylene = biaxial gerecktes Polypropylen).

Die Trägerfolie kann vor, während oder auch nach dem Aufbringen des Mehrschichtkörpers auf ein Objekt, beispielsweise ein Sicherheitsdokument, von den übrigen Schichten des Mehrschichtkörpers abgelöst werden, welche übrigen Schichten des Mehrschichtkörpers damit eine Transferlage bilden können, die auf das Objekt bzw. Substrat übertragen werden. Die Trägerfolie schützt und stabilisiert also den Mehrschichtkörper vor seiner endgültigen Anbringung, insbesondere während seiner Herstellung und während des Transports.

Zweckmäßigerweise beträgt dabei eine Schichtdicke der Trägerfolie von 6 µm bis 100 µm, bevorzugt von 12 µm bis 50 µm.

Es ist ferner bevorzugt, wenn der Mehrschichtkörper eine Schutzschicht, insbesondere aus einem UV-härtenden Lack, aus PVC, Polyester oder einem Acrylat, umfasst, die zwischen der Trägerfolie und der Dekorschicht angeordnet ist.

Im Gegensatz zur Trägerfolie verbleibt eine solche Schutzschicht vorzugsweise am Mehrschichtkörper, wenn dieser auf ein Objekt aufgebracht wird und bildet dort dessen äußere Oberfläche. Die Schutzschicht kann die empfindlichen weiteren Schichten des Mehrschichtkörpers also vor Umwelteinflüssen, Verschmutzung, Kratzern und dergleichen schützen. Diese zusätzliche Schutzschicht kann auch mit einem diffraktiven Oberflächenrelief versehen sein. Hierbei können interessante optische und/oder funktionale Effekte wie z. B. taktil erscheinende Flächen oder dynamische Mattverläufe beispielsweise mit einer Logofarbe kombiniert werden und somit diese Effekte mit vorteilhaften Eigenschaften aus dem Druckbereich kombiniert werden. Ein solcher kombinierter Effekt, welcher beispielsweise Diffraktion mit Druck verbindet, erhöht sowohl die visuelle Attraktivität als auch die Fälschungssicherheit.

Dabei ist es zweckmäßig, wenn eine Schichtdicke der Schutzschicht von 1 µm bis 20 µm, bevorzugt von 3 µm bis 10 µm beträgt.

In einer weiteren Ausführungsform weist der Mehrschichtkörper eine Ablöseschicht auf, insbesondere aus einer Wachsschicht und/oder einem stark verfilmenden Acrylat, die zwischen der Trägerfolie und der Schutzschicht angeordnet ist.

Eine solche Ablöseschicht ermöglicht das einfache und beschädigungsfreie Ablösen der Trägerfolie von der Transferlage beim Aufbringen des Mehrschichtkörpers bzw. der Transferlage auf ein Objekt.

Dabei beträgt zweckmäßigerweise eine Schichtdicke der Ablöseschicht von 5 nm bis 1 µm, bevorzugt von 10 nm bis 1 µm.

Ferner weist der Mehrschichtkörper bevorzugt eine Kleberschicht auf, die auf der der Trägerfolie abgewandten Seite der Reflexionsschicht angeordnet ist.

Hierbei kann es sich um einen Heißkleber, einen Kaltkleber, einen optisch oder thermisch aktivierbaren Kleber, einen UV-aktivierbaren Kleber oder dergleichen handeln, der eine Fixierung des Mehrschichtkörpers auf einem Objekt, beispielsweise einem Sicherheitsdokument, erlaubt.

Zweckmäßigerweise beträgt dabei eine Schichtdicke der Kleberschicht von 50 nm bis 50 µm, bevorzugt von 0,5 µm bis 10 µm.

Als vorteilhaft hat sich erwiesen, wenn in Sichtrichtung vor der Kleberschicht und damit insbesondere in Sichtrichtung hinter der Dekorschicht eine weitere Reflexionsschicht vorgesehen ist. Es hat sich gezeigt, dass bei einem dunklen Hintergrund des Objekts oder Substrats, auf das der Mehrschichtkörper appliziert wird, die optische Brillanz der optischen Effekte des Mehrschichtkörper in manchen Fällen verringert sein kann. Die weitere Reflexionsschicht dient nun dazu, die optischen Effekte des Mehrschichtkörpers gegen das Substrat abzuschirmen und insbesondere mit einer in Sichtrichtung die Brillanz der optischen Effekte nicht verringernden, insbesondere sogar verstärkenden Fläche zu hinterlegen.

In einer bevorzugten Ausführungsform wird die Dekorschicht zumindest bereichsweise durch Drucken, insbesondere durch Siebdruck, Tiefdruck, Inkjet, Stahlstichtiefdruck (Intagliodruck) oder Offsetdruck, aufgebracht.

Die genannten Druckverfahren können dabei auch miteinander kombiniert werden, um beispielsweise Dekorschichten mit mehreren Drucklagen und komplexen optischen Effekten zu erzeugen. Dabei können insbesondere mehrere gleichfarbige und/oder verschiedenfarbige Dekorschichten registergenau zueinander gedruckt werden, um mehrfarbige Motive erzeugen zu können. Je geringer dabei die Registertoleranz ist, desto exaktere Motive lassen sich erzeugen, was einerseits zu besonders vorteilhaften optischen Effekten und andererseits zu einer erhöhten Fälschungssicherheit führen kann.

Alternativ oder zusätzlich kann die Dekorschicht zumindest bereichsweise durch Lackieren, Gießen, Tauchen und/oder Bedampfen aufgebracht werden. Insbesondere Dünnfilmschichtsysteme bestehend aus mehreren Schichten.

Es ist ferner bevorzugt, wenn die Reflexionsschicht durch Sputtern, Bedampfen oder Gasphasenabscheidung aufgebracht wird. Hierdurch können Reflexionsschichten mit guter Qualität und besonders konstanter Schichtdicke erhalten werden.

Bevorzugt wird dabei die Reflexionsschicht partiell aufgebracht.

Dies kann beispielsweise durch die Verwendung einer Maske oder einer zuvor aufgebrachten entfernbaren partiellen Lackschicht während des Auftrags der Reflexionsschicht erfolgen.

Alternativ ist es auch möglich, dass die Reflexionsschicht zunächst vollflächig aufgebracht wird und anschließend strukturiert wird.

Das Strukturieren kann dabei beispielsweise durch Ätzen erfolgen. Das Ätzmittel wird abhängig von der Zusammensetzung der Reflexionsschicht gewählt und nur in den zu entfernenden Bereichen der Reflexionsschicht in Kontakt mit dieser gebracht. Dies kann beispielsweise durch partielles Maskieren der Reflexionsschicht mit einem Ätzresist oder auch durch partielles Aufdrucken des Ätzmittels erfolgen.

Die Erfindung wird nun anhand von Ausführungsbeispielen näher erläutert. Es zeigen:
- Fig. 1: Eine schematische Schnittdarstellung eines Ausführungsbeispiels eines Mehrschichtkörpers mit einer Dekorschicht, einer Reflexionsschicht und einer Trägerfolie mit einem diffraktiven Oberflächenrelief;
- Fig. 2: Eine schematische Draufsicht auf ein Ausführungsbeispiel eines Mehrschichtkörpers mit einer Dekorschicht, die von einer durchgängig opaken Metallschicht umrandet ist;
- Fig. 3: Eine schematische Draufsicht auf ein Ausführungsbeispiel eines Mehrschichtkörpers mit einer Dekorschicht, die von einer opaken Metallschicht mit einem diffraktiven Pumpeffekt umrandet ist;

Ein im Ganzen mit 1 bezeichneter Mehrschichtkörper umfasst eine Trägerfolie 11, auf welches eine partielle Metallschicht 12 aufgebracht ist. Auf die der Trägerfolie 11 abgewandten Seite der Metallschicht 12 ist eine partielle Dekorschicht 13 aufgebracht, die wiederum vollflächig von einer Kleberschicht 14 überdeckt ist.

Die Trägerfolie 11 weist eine Ablöseschicht 112, eine Schutzschicht 113 und eine Replizierschicht 114 auf.

Die Trägerfolie 11 besteht bevorzugt aus PET, PEN oder BOPP und weist bevorzugt eine Schichtdicke von 3 µm bis 100 µm, besonders bevorzugt von 6 µm bis 50 µm auf.

An die Trägerfolie 11 schließt sich die Ablöseschicht 112, insbesondere aus einer Wachsschicht und/oder einem stark verfilmenden Acrylat an, die zwischen der Trägerfolie 11 und der Schutzschicht 113 angeordnet ist.

Die Ablöseschicht 112 ermöglicht das einfache und beschädigungsfreie Ablösen der Trägerfolie 11 von den übrigen Schichten des Mehrschichtkörpers 1 beim Aufbringen des Mehrschichtkörpers 1 auf ein Objekt. Eine Schichtdicke der Ablöseschicht beträgt von 5 nm bis 1 µm, bevorzugt von 10 nm bis 1 µm.

Nach dem Ablösen der Trägerfolie 11 bildet somit die Schutzschicht 113 die von außen zugängliche Oberfläche des Mehrschichtkörpers 1 und schützt die empfindlichen weiteren Schichten des Mehrschichtkörpers also vor Umwelteinflüssen, Verschmutzung, Kratzern und dergleichen.

Die Schutzschicht 113 besteht bevorzugt aus einem UV-härtenden Lack, aus PVC, Polyester oder einem Acrylat und weist eine Schichtdicke von 1 µm bis 20 µm, bevorzugt von 3 µm bis 10 µm auf.

Die an die Schutzschicht 113 anschließende Replizierschicht 114 besteht aus einem Replizierlack, bevorzugt aus einem thermoplastischen oder UV-härtenden Lack, mit einer Schichtdicke von 50 nm bis 50 µm, bevorzugt von 200 nm bis 1 µm.

In die der Schutzschicht 113 abgewandte Oberfläche der Replizierschicht 114 ist ein Oberflächenrelief eingebracht. Dieses umfasst eine oder mehrere Reliefstrukturen, ausgewählt aus der Gruppe diffraktives Gitter, Hologramm, Blazegitter, Lineargitter, Kreuzgitter, Hexagonalgitter, asymmetrische oder symmetrische Gitterstruktur, retroreflektierende Struktur, Mikrolinse, Mikroprisma, Fresnellinsenstruktur, Freiformfresnellinsenstruktur, Beugungsstruktur Nullter Ordnung, Mottenaugenstruktur oder anisotrope oder isotrope Mattstruktur, oder eine Überlagerung von zwei oder mehr der vorgenannten Reliefstrukturen. Hierdurch können komplexe, insbesondere dreidimensional erscheinende Effekte, die in Abhängigkeit von der Betrachtungsrichtung variieren können, realisiert werden.

Auf die Replizierschicht 114 ist die Reflexionsschicht 12 aufgebracht. Diese kann als Metallschicht, bevorzugt aus Al, Cr, Cu, Ag, Au oder Legierungen/Kombinationen davon ausgebildet sein. Alternativ oder zusätzlich ist auch die Verwendung von hochbrechenden Materialien (HRI = high refractive index), insbesondere von ZnS, TiO₂ oder auch aus sog. Nanocomposites möglich. Bevorzugt beträgt dabei eine Schichtdicke der Reflexionsschicht von 5 nm bis 5000 nm, besonders bevorzugt von 20 nm bis 100 nm.

Die genannten Materialien können auch miteinander kombiniert werden, um so komplexere optische Eindrücke zu verwirklichen

Die Reflexionsschicht 12 weist einen ersten Bereich 121 auf, in welchem sie zumindest teilweise transparent ist, also eine Transmissivität von mehr als 30 % besitzt. In einem zweiten Bereich 122 ist die Reflexionsschicht opak, besitzt also eine Transmissivität von weniger als 30 %.

In den in Fig. 2 und 3 gezeigten Beispielen ist der erste Bereich 121 als Raster aus ersten Teilbereichen, in denen die Reflexionsschicht vorliegt, und zweiten Teilbereichen, in denen die Reflexionsschicht nicht vorliegt, ausgebildet.

Obwohl also Teilbereiche vorliegen, in denen eine Reflexionsschicht im ersten Bereich 121 vorliegt, ist der erste Bereich 121 aufgrund der Rasterung noch immer transparent im Sinne der oben angeführten Definition. Durch die Rasterung können weitere graphische Effekte realisiert werden. Insbesondere ist es möglich, dass im ersten Bereich die Dekorschicht 13 durch die Reflexionsschicht 12 sichtbar ist, wobei gleichzeitig durch die Rasterung ein leicht metallischer Eindruck entsteht.

Bevorzugt ist dabei das Raster ein Punkt- oder Linienraster. In den in den Figuren gezeigten Beispielen handelt es sich um ein Linienraster in Form einer Schraffur.

Die Punkte oder Linien des Rasters können dabei regelmäßig angeordnet sein, gemäß einer vorgegebenen Funktion variieren oder auch stochastisch verteilt sein. Die Rasterpunkte eines Punktrasters können im einfachsten Fall kreisförmig sein, aber auch beliebige andere Geometrien besitzen. Auch mikrostrukturierte Informationen, wie Texte oder Logos können in die Rasterpunkte eingeschrieben sein.

Vorzugsweise beträgt dabei eine Rasterweite des Rasters unterhalb einer Auflösungsgrenze des menschlichen Auges und insbesondere von 5 µm bis 300 µm, bevorzugt von 30 µm bis 200 µm. Das Raster ist also vom menschlichen Auge nicht aufzulösen und ist lediglich als der Dekorschicht 13 überlagerter Effekt, beispielsweise als leichter metallischer Eindruck, zu erkennen.

Die Rasterweite kann dabei über den ersten Bereich 121 hinweg variieren, bevorzugt gemäß einem vorgegebenen Gradienten entlang zumindest einer Raumrichtung. Hierdurch kann beispielsweise ein kontinuierlicher oder stufenweiser Übergang zwischen dem transparenten 121 und dem opaken Bereich 122 der Reflexionsschicht 12 geschaffen werden oder eine Variation des metallischen Eindrucks über das Raster hinweg verwirklicht werden.

Vorzugsweise decken die metallischen Bereiche des Rasters 20 % bis 80 %, bevorzugt 30 % bis 70 %, weiter bevorzugt 20 % bis 50 % der Fläche des ersten Bereichs 121 ab. Bei einer derartigen Flächenbedeckung durch die Reflexionsschicht 12 erscheint der erste Bereich 121 für das menschliche Auge noch immer transparent. Ein vollständig opak-metallischer Eindruck entsteht erst bei Abdeckungen von mehr als 90 %.

Die Abdeckung des ersten Bereichs 121 durch die Reflexionsschicht 12 kann dabei über den ersten Bereich 121 hinweg variieren, bevorzugt gemäß einem vorgegebenen Gradienten entlang zumindest einer Raumrichtung. Hierdurch kann die Transparenz und/oder der metallische Eindruck im ersten Bereich 121 variiert werden, wodurch zusätzliche, optisch ansprechende Effekte realisiert werden können.

Auf die Reflexionsschicht 12 ist die Dekorschicht 13 aufgebracht. Diese umfasst vorzugsweise zumindest einen Farbstoff, ein Pigment, eine Metallschicht, ein Effektpigment, insbesondere eine optisch variable Druckfarbe, wie z. B. ein OVI® ein Dünnfilmschichtsystem, ein magnetisches Dünnfilmschichtsystem, und/oder ein cholesterisches Flüssigkristallsystem. Die genannten Bestandteile der Dekorschicht 13 können auch kombiniert werden, um so komplexe Dekore zu erhalten, die nur schwer nachzuahmen sind und eine hohe Fälschungssicherheit gewährleisten.

Es ist dabei bevorzugt, wenn die Dekorschicht zumindest ein Motiv, ein Bild, ein Symbol, ein Logo und/oder ein alphanumerisches Zeichen ausbildet. Diese Elemente können einzeln, aber auch in Kombination vorliegen und können rein dekorativ, aber auch informativ sein, also beispielsweise den Nennwert einer Banknote oder dergleichen angeben.

Solche Dekore können beispielsweise als eine ein- oder mehrfarbige Raster- oder Vektorgraphik verwirklicht werden.

Zum Erzeugen der Dekorschicht 13 eignen sich Verfahren, das Drucken, insbesondere Siebdruck, Tiefdruck, Inkjet, Stahlstichtiefdruck (Intagliodruck) oder Offsetdruck, aber auch das Lackieren, Gießen, Tauchen und/oder Bedampfen.

Die genannten Verfahren können dabei auch miteinander kombiniert werden, um beispielsweise Dekorschichten mit mehreren Drucklagen und komplexen optischen Effekten zu erzeugen.

Vorzugsweise beträgt dabei eine Schichtdicke der Dekorschicht von 5 nm bis 500 µm, bevorzugt von 50 nm bis 100 µm, besonders bevorzugt von 500 nm bis 50 µm.

Die Dekorschicht 13 überdeckt dabei den transparenten Bereich 121 der Reflexionsschicht 12 und erstreckt sich über diesen hinaus in den opaken Bereich 122 hinein.

Da der opake Bereich 122 der Reflexionsschicht 12 also sowohl die Dekorschicht 13 auch den dekorfreien Bereich des Mehrschichtkörpers überlappt, maskiert der opake Bereich 122 also die Grenzlinie bzw. die Außenkontur des Dekors. Mit anderen Worten können sowohl die Dekorschicht 13 als auch die Reflexionsschicht 12 mit einem gewissen Registerfehler, das heißt mit einer gewissen Lagetoleranz oder Lageungenauigkeit relativ zueinander aufgebracht werden, der sich aufgrund dieser Maskierung nicht bemerkbar macht.

Wie die Figuren 2 und 3 zeigen, erstreckt sich der opake Bereich 122 bevorzugt entlang der Grenzfläche der Dekorschicht 13 und überdeckt deren Grenzlinie bzw. Außenkontur.

Es wird also die gesamte Außenkontur der Dekorschicht 13 von dem opaken Bereich 122 der Reflexionsschicht 12 überdeckt, so dass eventuelle Registerfehler über die gesamte Außenkontur hinweg kaschiert werden können.

Dabei ist es besonders bevorzugt, wenn der opake Bereich 122 sich an jedem Punkt dieser Grenzlinien senkrecht zur Grenzlinie um jeweils eine Länge von der Grenzlinie weg erstreckt, wobei die Länge zumindest den Betrag einer beim Erzeugen der Dekorlage 13 auftretenden Registertoleranz entspricht.

Hierdurch wird die beschriebene vollständige Kaschierung von Registerfehlern über die gesamte Außenkontur der Dekorschicht 13 bei gleichzeitig minimaler Flächenabdeckung durch den opaken Bereich 122 erzielt. Durch die symmetrische Ausdehnung des opaken Bereichs 122 der Reflexionsschicht 12 entlang der Außenkontur wird gleichzeitig eine ansprechende Umrandung des sichtbaren Bereichs der Dekorschicht 13 geschaffen.

Wie in Fig. 3 zu erkennen, kann der opake Bereich 122 in Kombination mit der Reliefstruktur in der Replizierschicht noch zur Erzeugung zusätzlicher Effekte genutzt werden. Beispielsweise kann durch eine Variation des Neigungswinkels von Mikrospiegeln oder des Azimuthwinkels eines Blazegitters der in Fig. 3 schematisch veranschaulichte Kippeffekt erzielt werden, so dass beim Kippen des Mehrschichtkörpers 1 eine reflektierende Zone im opaken Bereich 122 von innen nach außen oder umgekehrt wandert.

Die Dekorschicht 13 und die Reflexionsschicht 12 werden schließlich noch von der Kleberschicht 14 überdeckt, mit der der Mehrschichtkörper 1 auf einem Objekt befestigt werden kann.

Hierbei kann es sich um einen Heißkleber, einen Kaltkleber, einen optisch oder thermisch aktivierbaren Kleber oder dergleichen handeln. Die Schichtdicke der Kleberschicht beträgt von 50 nm bis 50 µm, bevorzugt von 0,5 µm bis 10 µm.

### Bezugszeichenliste

- 1: Mehrschichtkörper
- 11: Trägerfolie
- 112: Ablöseschicht
- 113: Schutzschicht
- 114: Replizierschicht
- 12: Reflexionsschicht
- 121: transparenter Bereich
- 122: opaker Bereich
- 13: Dekorschicht
- 14: Kleberschicht

## Patentansprüche

1. Mehrschichtkörper (1) mit
- einer Trägerfolie (11)
- einer auf der Oberfläche der Trägerfolie angeordneten partiellen Reflexionsschicht (12) die in einem ersten Bereich (121) zumindest teilweise transparent und in einem zweiten Bereich (122) opak ist, **gekennzeichnet durch**
- eine auf einer Oberfläche der Trägerfolie und/oder der der Trägerfolie abgewandten Seite der Reflexionsschicht angeordneten partiellen Dekorschicht, die in einem dritten Bereich vorhanden und in einem vierten Bereich nicht vorhanden ist,
wobei der erste Bereich mit dem dritten Bereich überlappt und der zweite Bereich mit dem dritten und dem vierten Bereich überlappt, so dass der zweite Bereich eine Grenzlinie der Dekorschicht maskiert.

2. Mehrschichtkörper nach Anspruch 1,
**dadurch gekennzeichnet,**
**dass** die Dekorschicht zumindest einen Farbstoff, ein Pigment, eine Metallschicht, ein Effektpigment, ein Dünnfilmschichtsystem, ein magnetisches Dünnfilmschichtsystem, und/oder ein cholesterisches Flüssigkristallsystem umfasst und/oder dass die Dekorschicht eine ein- oder mehrfarbige Raster- oder Vektorgraphik ist oder umfasst.

3. Mehrschichtkörper nach einem der Ansprüche 1 oder 2,
**dadurch gekennzeichnet,**
**dass** die Reflexionsschicht zumindest teilweise, insbesondere im ersten Bereich, als Metallschicht, bevorzugt aus Cu, Ag, Au, Al, Cr oder Legierungen oder Kombinationen davon ausgebildet ist.

4. Mehrschichtkörper nach Anspruch 3,
**dadurch gekennzeichnet,**
**dass** der erste Bereich als Raster aus ersten Teilbereichen, in denen die Reflexionsschicht vorliegt, und zweiten Teilbereichen, in denen die Reflexionsschicht nicht vorliegt, ausgebildet ist.

5. Mehrschichtkörper nach Anspruch 4,
**dadurch gekennzeichnet,**
**dass** das Raster ein Punkt- oder Linienraster ist und/oder dass eine Rasterweite des Rasters unterhalb einer Auflösungsgrenze des menschlichen Auges liegt und insbesondere von 5 µm bis 300 µm, bevorzugt von 30 µm bis 200 µm beträgt, wobei bevorzugt die Rasterweite über den ersten Bereich hinweg variiert, bevorzugt gemäß einem vorgegebenen Gradienten entlang zumindest einer Raumrichtung.

6. Mehrschichtkörper nach einem der Ansprüche 4 oder 5,
**dadurch gekennzeichnet,**
**dass** die ersten Teilbereiche 20 % bis 80 %, bevorzugt 30 % bis 70 %, weiter bevorzugt 20 % - 50 % der Fläche des ersten Bereichs abdecken, wobei bevorzugt die Abdeckung des ersten Bereichs durch die ersten Teilbereiche über den ersten Bereich hinweg variiert, bevorzugt gemäß einem vorgegebenen Gradienten entlang zumindest einer Raumrichtung.

7. Mehrschichtkörper nach einem der Ansprüche 4 bis 6,
**dadurch gekennzeichnet,**
**dass** die Dekorschicht zumindest teilweise eine Rasterstruktur aufweist, die mit dem Raster der Reflexionsschicht einen Moire-Effekt ausbildet.

8. Mehrschichtkörper nach einem der vorhergehenden Ansprüche,
**dadurch gekennzeichnet,**
**dass** der zweite Bereich eine Grenzlinie zwischen dem dritten und dem vierten Bereich vollständig überdeckt, wobei bevorzugt der zweite Bereich sich an jedem Punkt der Grenzlinien senkrecht zur Grenzlinie um jeweils eine Länge in den dritten und den vierten Bereich erstreckt, die zumindest den Betrag einer beim Erzeugen der Dekorlage auftretenden Registertoleranz beträgt und wobei bevorzugt die Länge 0,2 mm bis 2 mm, bevorzugt 0,5 mm bis 0,8 mm beträgt.

9. Mehrschichtkörper nach einem der vorhergehenden Ansprüche,
**dadurch gekennzeichnet,**
**dass** die Reflexionsschicht zumindest teilweise, insbesondere im zweiten Bereich, als HRI-Schicht (high refractive index), insbesondere aus ZnS, TiO₂ oder Nanocomposites ausgebildet ist.

10. Mehrschichtkörper nach einem der vorhergehenden Ansprüche,
**dadurch gekennzeichnet,**
**dass** der Mehrschichtkörper eine Replizierschicht mit einem Oberflächenrelief aufweist oder umfasst, wobei bevorzugt das Oberflächenrelief eine oder mehrere Reliefstrukturen ausgewählt aus der Gruppe diffraktives Gitter, Hologramm, Blazegitter, Lineargitter, Kreuzgitter, Hexagonalgitter, asymmetrische oder symmetrische Gitterstruktur, retroreflektierende Struktur, Mikrolinse, Mikroprisma, Fresnellinsenstruktur, Freiformfresnellinsenstruktur, Beugungsstruktur Nullter Ordnung, Mottenaugenstruktur oder anisotrope oder isotrope Mattstruktur, oder eine Überlagerung von zwei oder mehr der vorgenannten Reliefstrukturen umfasst.

11. Mehrschichtkörper nach einem der vorhergehenden Ansprüche,
**dadurch gekennzeichnet,**
**dass** die Trägerfolie insbesondere aus PET (Polyethylenterephthalat), PEN (Polyethylennaphthalat) oder BOPP (biaxially oriented polypropylene = biaxial gerecktes Polypropylen) besteht, wobei bevorzugt der Mehrschichtkörper eine Schutzschicht, insbesondere aus einem UV-härtenden Lack, aus PVC, Polyester oder einem Acrylat, umfasst, die zwischen der Trägerfolie und der Dekorschicht angeordnet ist und wobei bevorzugt der Mehrschichtkörper eine Ablöseschicht, insbesondere aus einer Wachsschicht und/oder einem stark verfilmenden Acrylat, umfasst, die zwischen der Trägerfolie und der Schutzschicht angeordnet ist.

12. Verfahren zum Herstellen eines Mehrschichtkörpers, insbesondere nach einem der Ansprüche 1 bis 11, mit den Schritten:
- Bereitstellen einer Trägerfolie,
- Aufbringen einer partiellen Reflexionsschicht auf die Oberfläche der Trägerfolie, wobei die Reflexionsschicht in einem ersten Bereich zumindest teilweise transparent und in einem zweiten Bereich opak ist,
- Aufbringen einer partiellen Dekorschicht auf eine Oberfläche der Trägerfolie und/oder die der Trägerfolie abgewandten Seite der Reflexionsschicht, wobei die Dekorschicht in einem dritten Bereich der Oberfläche aufgebracht wird und in einem vierten Bereich der Oberfläche nicht aufgebracht wird, und
wobei der erste Bereich mit dem dritten Bereich überlappt und der zweite Bereich mit dem dritten und dem vierten Bereich überlappt, so dass der zweite Bereich eine Grenzlinie der Dekorschicht maskiert.

13. Verfahren zum Herstellen eines Sicherheitsdokuments, mit den Schritten:
- Bereitstellen einer Trägerfolie mit einer partiellen Reflexionsschicht, wobei die Reflexionsschicht in einem ersten Bereich zumindest teilweise transparent und in einem zweiten Bereich opak ist,
- Aufbringen einer partiellen Dekorschicht auf eine Oberfläche des Sicherheitsdokuments, wobei die Dekorschicht in einem dritten Bereich der Oberfläche aufgebracht wird und in einem vierten Bereich der Oberfläche nicht aufgebracht wird,
- Übertragen der partiellen Reflexionsschicht auf die Dekorschicht, so dass der erste Bereich mit dem dritten Bereich überlappt und der zweite Bereich mit dem dritten und dem vierten Bereich überlappt, so dass der zweite Bereich eine Grenzlinie der Dekorschicht maskiert.

14. Sicherheitselement, erhalten durch Übertragen der von der Trägerfolie ablösbaren Schichten eines Mehrschichtkörpers nach einem der Ansprüche 1 bis 11.

15. Sicherheitsdokument, insbesondere Ausweisdokument, Passdokument, Visumsdokument, Führerschein, Kreditkarte, Banknote oder dergleichen, mit einem Sicherheitselement nach Anspruch 14.

## Claims

1. Multi-layer body (1) having
- a carrier film (11)
- a partial reflective layer (12) arranged on the surface of the carrier film, said reflective layer (12) being at least partially transparent in a first region (121) and opaque in a second region (122),
**characterised by** a partial decorative layer arranged on a surface of the carrier film and/or the side of the reflective layer facing away from the carrier film, said decorative layer being present in a third region and not present in a fourth region,
wherein the first region overlaps with the third region, and the second region overlaps with the third and the fourth region, such that the second region masks a boundary line of the decorative layer.

2. Multi-layer body according to claim 1,
**characterised in that**
the decorative layer comprises at least one dye, pigment, metal layer, effect pigment, thin-film layer system, magnetic thin-film layer system, and/or cholesteric liquid crystal system, and/or the decorative layer is or comprises single or multicoloured grid or vector graphics.

3. Multi-layer body according to one of claims 1 or 2,
**characterised in that**
the reflective layer is formed at least partially, in particular in the first region, as a metal layer, preferably made of Cu, Ag, Au, Al, Cr or alloys or combinations thereof.

4. Multi-layer body according to claim 3,
**characterised in that**
the first region is formed as a grid made of first partial regions in which the reflective layer is present and second partial regions in which the reflective layer is not present.

5. Multi-layer body according to claim 4,
**characterised in that**
the grid is a dot or line grid, and/or a grid width of the grid lies below a resolution limit of the human eye and is, in particular, from 5 µm to 300 µm, preferably from 30 µm to 200 µm, wherein the grid width preferably varies over the first region, preferably according to a predetermined gradient along at least one spatial direction.

6. Multi-layer body according to one of claims 4 or 5,
**characterised in that**
the first partial regions cover 20% to 80%, preferably 30% to 70%, further preferably 20% - 50% of the surface of the first region, wherein the coverage of the first region by the first partial regions preferably varies over the first region, preferably according to a predetermined gradient along at least one spatial direction.

7. Multi-layer body according to one of claims 4 to 6,
**characterised in that**
the decorative layer at least partially has a grid structure which forms a Moiré effect with the grid of the reflective layer.

8. Multi-layer body according to one of the preceding claims,
**characterised in that**
the second region completely covers a boundary line between the third and the fourth region, wherein, at each point of the boundary lines, the second region preferably extends perpendicular to the boundary line by a length, in each case, into the third and the fourth region, said length being at least the value of a register tolerance occurring when the decorative layer is generated, and wherein the length is preferably 0.2 mm to 2 mm, preferably 0.5 mm to 0.8 mm.

9. Multi-layer body according to one of the preceding claims,
**characterised in that**
the reflective layer is formed at least partially, in particular in the second region, as an HRI layer (high refractive index), in particular made of ZnS, Ti02 or nanocomposites.

10. Multi-layer body according to one of the preceding claims,
**characterised in that**
the multi-layer body has or comprises a replication layer having a surface relief, wherein the surface relief preferably comprises one or more relief structures selected from the group of diffractive grating, hologram, blazed grating, linear grating, cross grating, hexagonal grating, asymmetrical or symmetrical grating structure, retroreflective structure, microlens, microprism, Fresnel lens structure, free-form Fresnel lens structure, zero-order diffraction structure, moth-eye structure or anisotropic or isotropic matt structure, or a superimposition of two or more of the relief structures mentioned above.

11. Multi-layer body according to one of the preceding claims,
**characterised in that**
the carrier film consists, in particular, of PET (polyethylene terephthalate), PEN (polyethylene naphthalate) or BOPP (biaxially oriented polypropylene), wherein the multi-layer body preferably comprises a protective layer, in particular made of an UV-curing lacquer, made of PVC, polyester or an acrylate, said protective layer being arranged between the carrier film and the decorative layer, and wherein the multi-layer body preferably has a detachment layer, in particular made of a wax layer and/or a strongly filming acrylate, said detachment layer being arranged between the carrier film and the protective layer.

12. Method for producing a multi-layer body, in particular according to one of claims 1 to 11, having the following steps:
- providing a carrier film,
- applying a partial reflective layer onto the surface of the carrier film, wherein the reflective layer is at least partially transparent in a first region and opaque in a second region,
- applying a partial decorative layer onto a surface of the carrier film and/or the side of the reflective layer facing away from the carrier film, wherein the decorative layer is applied in a third region of the surface and not applied in a fourth region of the surface, and wherein the first region overlaps with the third region, and the second region overlaps with the third and the fourth region, such that the second region masks a boundary line of the decorative layer.

13. Method for producing a security document having the following steps:
- providing a carrier film having a partial reflective layer, wherein the reflective layer is at least partially transparent in a first region and opaque in a second region,
- applying a partial decorative layer onto a surface of the security document, wherein the decorative later is applied in a third region of the surface and not applied in a fourth region of the surface,
- transferring the partial reflective layer onto the decorative layer, such that the first region overlaps with the third region, and the second region overlaps with the third and the fourth region, such that the second region masks a boundary line of the decorative layer.

14. Security element, obtained by transferring the layers of a multi-layer body according to one of claims 1 to 11, said layers being detachable from the carrier film.

15. Security document, in particular identity document, passport document, visa document, driving licence, credit card, bank note or similar, having a security element according to claim 14.

## Revendications

1. Corps multicouche (1) avec
- un film de support (11)
- une couche réfléchissante (12) partielle disposée sur la surface du film de support, qui est au moins en partie transparente dans une première zone (121) et est opaque dans une deuxième zone (122), **caractérisé par**
- une couche décorative partielle disposée sur une surface du film de support et/ou le côté, opposé au film de support, de la couche réfléchissante, qui est présente dans une troisième zone et n'est pas présente dans une quatrième zone,
dans lequel la première zone chevauche la troisième zone et la deuxième zone chevauche la troisième et la quatrième zone, si bien que la deuxième zone masque une ligne limite de la couche décorative.

2. Corps multicouche selon la revendication 1,
**caractérisé en ce**
**que** la couche décorative comprend au moins un colorant, un pigment, une couche de métal, un pigment à effet, un système de couche en film mince, un système de couche en film mince magnétique et/ou un système de cristaux liquides cholestérique, et/ou que la couche décorative est ou comprend un graphique à trame ou à vecteur monochrome ou polychrome.

3. Corps multicouche selon l'une quelconque des revendications 1 ou 2,
**caractérisé en ce**
**que** la couche réfléchissante est réalisée au moins en partie, en particulier dans la première zone, sous la forme d'une couche de métal, de manière préférée composée de Cu, Ag, Au, Al, Cr ou d'alliages ou de combinaisons de ces derniers.

4. Corps multicouche selon la revendication 3,
**caractérisé en ce**
**que** la première zone est réalisée sous la forme d'une trame composée de première zones partielles, dans lesquelles la couche réfléchissante est présente, et de deuxièmes zones partielles, dans lesquelles la couche réfléchissante n'est pas présente.

5. Corps multicouche selon la revendication 4,
**caractérisé en ce**
**que** la trame est une trame de points ou une trame de lignes, et/ou qu'une largeur de trame de la trame se situe sous une limite de résolution de l'oeil humain et en particulier présente une valeur allant de 5 µm à 300 µm, de manière préférée allant de 30 µm à 200 µm, dans lequel de manière préférée la largeur de trame varie au-delà de la première zone, de manière préférée selon un gradient prédéfini le long d'au moins une direction spatiale.

6. Corps multicouche selon l'une quelconque des revendications 4 ou 5,
**caractérisé en ce**
**que** les premières zones partielles couvrent 20 % à 80 %, de manière préférée 30 % à 70 %, de manière davantage préférée 20 % - 50 % de la surface de la première zone, dans lequel de manière préférée le recouvrement de la première zone varie à travers les premières zones partielles au-delà de la première zone, de manière préférée selon un gradient prédéfini le long d'au moins une direction spatiale.

7. Corps multicouche selon l'une quelconque des revendications 4 à 6,
**caractérisé en ce**
**que** la couche décorative présente au moins en partie une structure de trame, qui réalise avec la trame de la couche réfléchissante un effet moiré.

8. Corps multicouche selon l'une quelconque des revendications précédentes,
**caractérisé en ce**
**que** la deuxième zone recouvre en totalité une ligne limite entre la troisième et la quatrième zone, dans lequel de manière préférée la deuxième zone s'étend au niveau de chaque point des lignes limites de manière perpendiculaire par rapport à la ligne de limite de respectivement une longueur dans la troisième et la quatrième zone, qui présente au moins la valeur d'une tolérance de registre apparaissant lors de la production de la strate décorative et dans lequel de manière préférée la longueur présente une valeur allant de 0,2 mm à 2 mm, de manière préférée de 0,5 mm à 0,8 mm.

9. Corps multicouche selon l'une quelconque des revendications précédentes,
**caractérisé en ce**
**que** la couche réfléchissante est réalisée au moins en partie, en particulier dans la deuxième zone, sous la forme d'une couche HRI (high refractive index - hautement réfringente), en particulier composée de ZnS, TiO₂ ou de nanocomposites.

10. Corps multicouche selon l'une quelconque des revendications précédentes,
**caractérisé en ce**
**que** le corps multicouche présente ou comprend une couche de réplication avec un relief en surface, dans lequel de manière préférée le relief en surface comprend une ou plusieurs structures en relief choisies parmi le groupe comprenant un réseau diffractif, un hologramme, un réseau blaze, un réseau linéaire, un réseau croisé, un réseau hexagonal, une structure de réseau asymétrique ou symétrique, une structure rétroréfléchissante, une microlentille, un microprisme, une structure de lentille de Fresnel, une structure de lentille de Fresnel à forme libre, une structure de diffraction de rang zéro, une structure en forme d'oeil de mite ou une structure matte anisotrope ou isotrope ou une superposition de deux des structures en relief susmentionnées ou plus.

11. Corps multicouche selon l'une quelconque des revendications précédentes,
**caractérisé en ce**
**que** le film de support est constitué en particulier de PET (polytéréphtalate d'éthylène), de PEN (polynaphtalate d'éthylène) ou de BOPP (biaxially oriented polypropylene = polypropylène à orientation biaxiale), dans lequel de manière préférée le corps multicouche comprend une couche de protection, en particulier composée d'un vernis durcissant sous l'effet des UV, composée de PVC, de polyester ou d'un acrylate, qui est disposée entre le film de support et la couche décorative, et dans lequel de manière préférée le corps multicouche comprend une couche de décollement, en particulier composée d'une couche de cire et/ou d'un acrylate se transformant fortement en pellicule, qui est disposée entre le film de support et la couche de protection.

12. Procédé servant à fabriquer un corps multicouche, en particulier selon l'une quelconque des revendications 1 à 11, avec les étapes :
- de fourniture d'un film de support,
- d'application d'une couche réfléchissante partielle sur la surface du film de support, dans lequel la couche réfléchissante est au moins en partie transparente dans une première zone et est opaque dans une deuxième zone,
- d'application d'une couche décorative partielle sur une surface du film de support et/ou sur le côté, opposé au film de support, de la couche réfléchissante, dans lequel la couche décorative est appliquée dans une troisième zone de la surface et n'est pas appliquée dans une quatrième zone de la surface, et
dans lequel la première zone chevauche la troisième zone et la deuxième zone chevauche la troisième et la quatrième zone de sorte que la deuxième zone masque une ligne limite de la couche décorative.

13. Procédé servant à fabriquer un document de sécurité, avec les étapes :
- de fourniture d'un film de support avec une couche réfléchissante partielle, dans lequel la couche réfléchissante est au moins en partie transparente dans une première zone et est opaque dans une deuxième zone,
- d'application d'une couche décorative partielle sur une surface du document de sécurité, dans lequel la couche décorative est appliquée dans une troisième zone de la surface et n'est pas appliquée dans une quatrième zone de la surface,
- de transfert de la couche réfléchissante partielle sur la couche décorative de sorte que la première zone chevauche la troisième zone et la deuxième zone chevauche la troisième et la quatrième zone de sorte que la deuxième zone masque une ligne limite de la couche décorative.

14. Elément de sécurité, obtenu par le transfert des couches pouvant être décollées du film de support d'un corps multicouche selon l'une quelconque des revendications 1 à 11.

15. Document de sécurité, en particulier document d'identité, passeport, visa, permis de conduire, carte de crédit, billet de banque ou similaire, avec un élément de sécurité selon la revendication 14.
